# FASCICULE DE BREVET EUROPEEN

(11) **EP 0 824 208 B1**
(45) Date de publication et mention de la délivrance du brevet: **15.05.2002**
(21) Numéro de dépôt: 97470017.1
(22) Date de dépôt: 16.07.1997
(51) Int. Cl.: F24C 5/16

(54) **Convecteur radiant à pétrole à mèche associé à un thermostat**
Ölbeheiztes Konvektions- und Strahlungs-Dochtheizgerät mit Thermostat
Wick-type radiating convection oil heater with thermostat

(30) Priorité: 16.07.1996 FR 9609043
(43) Date de publication de la demande: 18.02.1998
(73) Titulaire: D.T.N. France, 54230 Neuves Maisons (FR)
(72) Inventeur: Brücker, Guy, 54840 Villey le Sec (FR)
(74) Mandataire: Poupon, Michel

(56) Documents cités:
- EP-A- 0 473 563
- EP-A- 0 719 985
- WO-A-86/05860
- PATENT ABSTRACTS OF JAPAN vol. 012, no. 336 (M-739), 9 septembre 1988 & JP 63 099405 A (MATSUSHITA ELECTRIC IND CO LTD), 30 avril 1988,
- PATENT ABSTRACTS OF JAPAN vol. 008, no. 220 (M-330), 6 octobre 1984 & JP 59 104029 A (MATSUSHITA DENKI SANGYO KK), 15 juin 1984,

## Description

La présente invention a pour objet un appareil de chauffage au pétrole.

L'invention concerne plus précisément les convecteurs radiants à pétrole à mèche qui sont des systèmes de chauffage très efficaces. Leur principe est basé sur une mèche imbibée de pétrole qui assure une arrivée de combustible à la base du brûleur. A ce stade, il y a vaporisation, et un mélange air/pétrole assure une combustion quasi-complète.

Ces appareils sont également très conviviaux car ils ne nécessitent aucun raccordement électrique, ni aucun raccordement à un conduit d'évacuation compte tenu de la propreté des gaz de combustion. De ce fait, ils sont aisément transportables.

Actuellement, on ne peut pas ou peu régler la quantité de chaleur produite par un poêle à mèche et surtout, il n'existe pas sur le marché d'appareil commandé par un thermostat d'ambiance permettant de réguler une température dans une pièce ou une habitation.

Pour profiter du confort offert par le thermostat d'ambiance sur ces appareils de chauffage au pétrole, il est nécessaire d'utiliser un appareil à injection électronique beaucoup moins performant et moins économique à l'achat et à l'utilisation.

Par ailleurs, le document WO-A-86 05860 divulgue un dispositif de sécurité pour poêle à paraffine comportant des moyens électroniques combinés à un thermostat, ledit thermostat répondant à une détection de la température de la mèche et non de la pièce. Il ne s'agit donc pas d'un système permettant de réguler la température dans une pièce ou une habitation.

La présente invention a pour but de permettre un fonctionnement thermostaté et/ou programmable des convecteurs radiants à pétrole à mèche , en fonction de la température de la pièce, sans raccordement à une énergie auxiliaire, et en utilisant des organes mécaniques pour l'actionnement de la mèche contrairement au document EP-A-719985 qui utilise un système à solénoïde comme actionneur.

Conformément à l'invention ce but est atteint par un appareil de chauffage à pétrole, consistant en un convecteur radiant à pétrole à mèche combiné à un thermostat d'ambiance, ledit thermostat d'ambiance commandant un actionneur permettant un allumage et un arrêt dudit convecteur radiant à pétrole à mèche de manière automatique thermostatée, ledit thermostat comprenant essentiellement un capteur, un analyseur, un moyen de commande et un moyen de contrôle, caractérisé en ce que l'actionneur comprend essentiellement un moteur, ledit moteur étant relié mécaniquement à un mécanisme agissant sur la mèche et constitué d'une interface reliée à un bras de montée et descente de la mèche, et caractérisé en ce que ledit thermostat est relié à une source d'énergie autonome.

De façon optionnelle, le thermostat d'ambiance est couplé à des moyens de programmation et éventuellement à des moyens de télécommande.

En outre, et de façon préférentielle, on prévoit un mécanisme de manoeuvre de l'allumeur écartant celui-ci pendant le fonctionnement de l'appareil.

On comprendra mieux l'invention à l'aide de la description qui suit faite en référence aux figures annexées suivantes:
- **figure 1 :** schéma fonctionnel des composants électroniques d'un appareil conforme à l'invention,
- **figure 2 :** vue d'ensemble des moyens essentiels mis en oeuvre dans un mode de réalisation non limitatif de l'invention.

On se reportera d'abord à la figure 1.

Le principe de l'invention est basé sur un système mécatronique, car utilisant à la fois l'intelligence des composants électroniques et la commande fiable mécanique.

Un thermostat (1) comprend essentiellement un capteur (1a), un analyseur (1b), un moyen de commande (1c) et un moyen de contrôle (1d).

Le thermostat (1) est relié à une source d'énergie autonome (2).

Cette source d'énergie peut prendre la forme d'un ensemble de deux piles de 1,5 V.

Toute la conception électronique et la commande motorisée est développée autour d'éléments à faible consommation de courant et fonctionnant sous 3 V.

En aval du thermostat se trouve un actionneur (3) qui est commandé par ledit thermostat (1) et qui permet un allumage et un arrêt du convecteur à pétrole à mèche de façon automatique et thermostatée.

Cet actionneur (3) comprend essentiellement un organe moteur (3a), un mécanisme (3b) agissant sur la mèche du convecteur radiant à pétrole et un allumeur (3c).

Le fonctionnement d'un appareil conforme à l'invention est alors le suivant :

On sélectionne la température ambiante désirée. La gestion électronique, en intégrant la température ambiante, l'hystéresis défini et le temps de fonctionnement de l'appareil, commande la mise en marche ou l'extinction de l'appareil en agissant sur la position de la mèche par l'intermédiaire de l'organe moteur.

Ainsi on peut atteindre et maintenir la température souhaitée dans une habitation de façon automatique et autonome puisque l'ensemble fonctionne avec les deux piles.

En option, le thermostat (1) pourra être associé à un moyen de programmation (4a).

On pourra ainsi programmer les températures souhaitées dans l'habitation à différents moments de la journée et/ou sur toute la semaine.

Le moyen de programmation (4a) peut consister par exemple en une carte paramétrable ou en un système de programmation à affichage digital et à sélection par boutons de commande.

L'ensemble de ces techniques permet d'obtenir un convecteur radiant à pétrole à mèche thermostatée et/ou programmable sur une semaine sans aucun raccordement électrique, puisque tout fonctionne sur piles.

Selon une autre option, on peut prévoir en outre un moyen de télécommande (4a).

On se reportera à présent à la figure 2 montrant en situation les différents organes d'un mode de réalisation non limitatif de l'invention.

Le mécanisme de commande manuelle des convecteurs est remplacé par un mécanisme complet dont tous les organes sont montés sur une platine (5).

Les donnée de sortie d'une carte électronique (7) sont transmises par des fils conducteurs (8) à un moteur (6) lui-même relié mécaniquement par une interface (11) à un bras (9) de montée et descente de la mèche (10). Le moteur (6) peut fonctionner avec les piles intégrées à l'appareil.

L'interface mécanique (11) est un ensemble à roues dentées, pignon, bielles et/ou cames ne comportant aucune difficulté de calcul et/ou de mise en oeuvre, et permettant la manoeuvre de la mèche tout en conservant la possibilité d'une descente rapide en cas d'anomalie (renversement, taux de Co, sécurité ou autre...).

Le mécanisme de l'interface (11) intègre également un système de manoeuvre (12) de l'allumeur pour l'écarter pendant le fonctionnement. Ce dispositif de manoeuvre (12) autorise une position "sorti" à l'allumage et "rentré" pendant les autres moments. Cela évite des prises d'air néfastes à la combustion et la dégradation de l'allumeur.

La carte électronique (7) peut intégrer au moins tous les composants décrits précédemment : capteur (1a), analyseur (1b), moyen de contrôle (1c) et éventuellement programmation (4a).

La carte électronique (7) permet en outre d'utiliser des opto-couples montés sur le bras (9) de montée et descente de la mèche, afin de vérifier si la mèche est en position correcte déterminée par la carte électronique.

Sur des moyens de sécurité de l'art antérieur, la position de la mèche n'était pas détectée mais présumée d'après le temps qu'elle mettait à se déplacer.

Pour assurer pleinement son rôle d'économie d'énergie, de confort d'utilisation et de régulation compatible avec l'efficacité du convecteur radiant à mèche, l'ensemble de détection et de commande doit prendre en compte :
- la variation de température ambiante,
- les cycles de chauffage minimum et maximum,
- le positionnement mécanique de la mèche :
   . pour l'allumage,
   . pour la régulation,
   . pour la sécurité.
- la priorité à la sécurité passive,
- le contrôle et la gestion de l'allumage et de l'absorption d'odeur,
- l'auto-contrôle de l'électronique.

Les avantages de la présente invention par rapport à l'art antérieur sont nombreux et notamment :
- le thermostat est autonome par rapport à des sources d'énergie extérieures, ce qui confère une parfaite indépendance au système,
- l'utilisation de l'invention permet d'avoir une action et un contrôle sur plusieurs organes (mouvement de mèche, allumeur, absorbeur d'odeur, etc...) et un contrôle de ces actions,
- tout en gardant l'autonomie du procédé, on peut ainsi atteindre et réguler une température ambiante précise intégrant toutes les sécurités inhérentes à ces produits,
- outre le confort important que cela procure, il en découle également de grandes économies d'énergie (de l'ordre de 30 %) par rapport aux appareils non équipés de l'invention et qui ne s'éteignent que par manque de combustible ou par action de l'utilisateur.

## Revendications

1. Appareil de chauffage à pétrole, consistant en un convecteur radiant à pétrole à mèche (10) combiné à un thermostat d'ambiance (1), ledit thermostat d'ambiance (1) commandant un actionneur (3) permettant un allumage et un arrêt dudit convecteur radiant à pétrole à mèche de manière automatique et thermostatée, ledit thermostat (1) comprenant essentiellement un capteur (1a), un analyseur (1b), un moyen de commande (1c) et un moyen de contrôle (1d), **caractérisé en ce que** l'actionneur (3) comprend essentiellement un moteur (3a, 6), ledit moteur étant relié mécaniquement à un mécanisme (3b) agissant sur la mèche (10) et constitué d'une interface (11) reliée à un bras (9) de montée et descente de la mèche (10), et **en ce que** ledit thermostat (1) est relié à une source d'énergie autonome (2).

2. Appareil de chauffage au pétrole selon la revendication 1, **caractérisé en ce** la source d'énergie est un ensemble de deux piles de 1;5 V.

3. Appareil de chauffage au pétrole selon l'une des revendications 1 et 2, **caractérisé en ce que** le thermostat est couplé à des moyens de programmation (4a).

4. Appareil de chauffage au pétrole selon l'une des revendications 1 à 3, **caractérisé en ce qu'**il est couplé à une télécommande.

5. Appareil de chauffage au pétrole selon l'une des revendications 1 à 4, **caractérisé en ce qu'**il comporte en outre un mécanisme de manoeuvre (12) de l'allumeur écartant celui-ci pendant le fonctionnement de l'appareil.

## Patentansprüche

1. Ölheizgerät, welches einen einen Docht (10) aufweisenden, abstrahlenden Konvektor aufweist, der mit einem Raumluft-Thermostaten (1) kombiniert ist, wobei der genannte Raumluft-Thermostat (1) einen Betätiger (3) steuert, welcher automatisch und thermostatisch ein Brennen und Stillstehen des genannten abstrahlenden, einen Docht aufweisenden, mit Öl betriebenen Konvektors ermöglicht, wobei der genannte Thermostat (1) im Wesentlichen einen Aufnehmer (1a), einen Auswerter (1b), ein Stellglied (1c) und eine Regelung (1d) aufweist, **dadurch gekennzeichnet, dass** der Betätiger (3) im Wesentlichen einen Motor (3a, 6) aufweist, wobei der genannte Motor mechanisch mit einem auf den Docht (10) einwirkenden Mechanismus (3b) verbunden ist und eine Schnittstelle (11) bildet, die mit einem Arm (9) zum Anheben und Absenken des Dochtes (10) verbunden ist und dass der genannte Thermostat (1) mit einer Fremdenergiequelle (2) verbunden ist.

2. Ölheizgerät gemäß Anspruch 1, **dadurch gekennzeichnet, dass** die Energiequelle eine Anordnung von zwei 1,5 V-Batterien ist.

3. Ölheizgerät nach einem der Ansprüche 1 und 2, **dadurch gekennzeichnet, dass** der Thermostat mit Programmierungsmitteln (4a) verbunden ist.

4. Ölheizgerät nach einem der Ansprüche 1 bis 3, **dadurch gekennzeichnet, dass** es mit einer Fernsteuerung verbunden ist.

5. Ölheizgerät nach einem der Ansprüche 1 bis 4, **dadurch gekennzeichnet, dass** es weiterhin einen Zündbetätigungsmechanismus (12) aufweist, der sich während des Arbeitens des Gerätes auf Abstand befindet.

## Claims

1. Oil heating apparatus, comprising a radiant oil convector having a wick (10) combined with an ambient thermostat (1), said ambient thermostat (1) controlling an actuating means (3) which permits said wick-type radiant oil convector to be lit and switched-off in an automated and thermostatically controlled manner, said thermostat (1) substantially comprising a sensor (1a), an analysing means (1b), a control means (1c) and a setting means (1d), **characterised in that** the actuating means (3) substantially comprises a motor (3a, 6), said motor being mechanically connected to a mechanism (3b), which acts on the wick (10), and comprising an interface (11) connected to an arm (9) for raising and lowering the wick (10), and **in that** said thermostat (1) is connected to an autonomous power source (2).

2. Oil heating apparatus according to claim 1, **characterised in that** the power source is an assembly of two 1.5 V batteries.

3. Oil heating apparatus according to one of claims 1 and 2, **characterised in that** the thermostat is connected to programming means (4a).

4. Oil heating apparatus according to one of claims 1 to 3, **characterised in that** it is connected to a remote control.

5. Oil heating apparatus according to one of claims 1 to 4, **characterised in that** it also comprises a mechanism (12) for manoeuvring the ignition means, which mechanism removes said ignition means during the operation of the apparatus.
